# EUROPÄISCHE PATENTSCHRIFT

(11) **EP 0 514 370 B1**
(45) Veröffentlichungstag und Bekanntmachung des Hinweises auf die Patenterteilung: **03.01.1996**
(21) Anmeldenummer: 92890113.1
(22) Anmeldetag: 13.05.1992
(51) Int. Cl.: B07B 4/00, B07B 4/02

(54) **Verfahren und Vorrichtung zum Absaugen von Fremdkörpern aus einem Schüttgutstrom**
Method and device for extracting by suction foreign matter from a stream of bulk material
Procédé et dispositif pour extraire par aspiration des matières étrangères d'un courant de matières en vrac

(30) Priorität: 16.05.1991 AT 1010/91
(43) Veröffentlichungstag der Anmeldung: 19.11.1992
(73) Patentinhaber: Binder & Co. Aktiengesellschaft, A-8200 Gleisdorf (AT)
(72) Erfinder: Gschweitl, Karlheinz, A-8211 Grosspesendorf (AT)
(74) Vertreter: Kliment, Peter

(56) Entgegenhaltungen:
- DE-A- 2 527 000
- DE-A- 2 636 362
- DE-C- 156 328
- FR-A- 1 264 532
- FR-A- 2 305 235
- NL-C- 52 669
- US-A- 4 431 530
- US-A- 4 929 342

## Beschreibung

Die Erfindung betrifft ein Verfahren zum Absaugen von Fremdkörpern aus einem Schüttgutstrom, sowie eine Vorrichtung zur Durchführung dieses Verfahrens.

Es ist in vielen Bereichen der Technik notwendig, aus einem Schüttgutstrom leichtere Bestandteile mittels einer Absaugvorrichtung abzusaugen und somit den Schüttgutstrom zu reinigen. So ist es z.B. bei der Altglasaufbereitung erforderlich, im Förderstrom vorhandene Papierreste oder Aluminiumteile, wie Flaschenkappen auf diese Weise abzuscheiden.

Es sind Vorrichtungen bekannt, bei denen der Schüttgutstrom über eine Fördereinrichtung transportiert wird und unter einer Absaugdüse durchgeführt wird. Diese Fördereinrichtung kann als Förderrinne, Förderrutsche, Sieb oder Bandförderer (US-A-4,929,342) ausgebildet sein. Der Transport erfolgt entweder über die geneigte Fördereinrichtung mittels Schwerkraft oder nach dem Schwingförderprinzip oder per Band.

Der Abscheidegrad von solchen bekannten Fördereinrichtungen ist begrenzt, da nur die an der Oberfläche des Schüttgutstromes befindlichen Fremdkörper sicher abgesaugt werden können. Um etwas höhere Abscheidegrade zu erzielen, ist es bei solchen Vorrichtungen erforderlich, nur eine sehr geringe Höhe des Schüttgutstromes zuzulassen, was wiederum der Leistung solcher Vorrichtung enge Grenzen setzt.

Weiters sind aus der DE-A 37 08 180, der DE-A 37 13 435 oder aus der US-A 4,759,840 Windsichter bekannt, bei denen die Trennung von Stoffgemischen in einem Druckluftstrom erfolgt. In der Altglasaufbereitung haben sich solche Windsichter jedoch nicht durchsetzen können, weil es durch die sehr unregelmäßige Größenverteilung der Glasscherben zu Verstopfungen kommen kann.

Aufgabe der vorliegenden Erfindung ist es, ein Verfahren zum Absaugen von Fremdkörpern aus einem Schüttgutstrom anzugeben mit dem hohe Abscheidegrade bei großen Durchsatzmengen erzielbar sind. Weiters soll eine Vorrichtung zur Durchführung des Verfahrens vorgeschlagen werden.

Das erfindungsgemäße Verfahren ist in Anspruch 1 wiedergegeben.

Wesentlich beim erfindungsgemäßen Verfahren ist, daß das Absaugen sich nicht nur auf den aus einer Fördereinrichtung transportierten Schüttgutstrom beschränkt, sondern auch die im freien Fall befindlichen Teile mit erfaßt. Naturgemäß wird auch an der Austrittskante der Düse abgesaugt, sodaß auch der auf der weiteren Fördereinrichtung befindliche Materialstrom einer Reinigung unterzogen wird. Es ist offensichtlich, daß durch das Herabfallen von der ersten Fördereinrichtung auf die weitere Fördereinrichtung eine Umschichtung des Materialstromes erfolgt, sodaß nun andere Teilchen an der Oberfläche liegen und der Absaugung unterworfen sind.

Weiters ist wichtig, daß das Entfernen der Fremdkörper durch Absaugen und nicht durch Ausblasen erfolgt.

Die Erfindung betrifft weiters eine Vorrichtung zum Absaugen von Fremdkörpern aus einem Schüttgutstrom mit einer Fördereinrichtung zum Transport des Schüttgutstromes und einer im wesentlichen oberhalb der Fördereinrichtung angeordneten Düse zum Absaugen der Fremdkörper.

Bei der erfindungsgemäßen Vorrichtung ist vorgesehen, daß die Fördereinrichtung im Bereich der Düse eine Abwurfkante aufweist und daß eine weitere Fördereinrichtung zum Transport des abgeworfenen Schüttgutstromes vorgesehen ist.

Wie oben bereits ausgeführt, können Fördereinrichtungen als Förderrinnen, Förderrutschen oder Siebe ausgebildet sein. Die Abwurfkante kann als kleine Erhebung ausgebildet sein, um den Abwurf des Schüttgutstromes zu steuern.

Vorzugsweise ist vorgesehen, daß die Düse auf der Seite des ankommenden Schüttgutstromes eine in ihrer Höhe veränderliche Klappe aufweist. Die Anpassung der Höhe der Klappe an den Schüttgutstrom kann manuell oder automatisch erfolgen.

Besonders günstig ist es, wenn die Düse auf der Seite des abtransportierten Schüttgutstromes eine schwenkbare Klappe aufweist. Die Klappe wird dabei vom Unterdruck in der Düse nach innen gezogen. Es ist jedoch für die Klappe möglich, bei größeren Fördermengen oder Vorkommen einzelner, größerer Partikel nach außen hin auszuweichen. Weiters ist es möglich, die Klappe in einer ausgeschwenkten Position festzustellen.

Im folgenden wird die Erfindung anhand eines in der Figur dargestellten Ausführungsbeispieles näher erläutert, die Erfindungsgemäße Vorrichtung besteht aus einer ersten Fördereinrichtung 1, die an ihrem Ende mit einer Abwurfkante 2 versehen ist. Unterhalb dieser Fördereinrichtung 1 ist eine weitere Fördereinrichtung 3 angeordnet. Im Bereich der Abwurfkante 2 ist eine Absaugdüse 4 vorgesehen. Die Düse 4 besitzt auf der Seite des ankommenden Materialstroms eine Klappe 5, die in ihrer Höhe b verstellbar ist, auf der gegenüberliegenden Seite ist eine weitere Klappe 6 vorgesehen, die um einen Punkt 6a schwenkbar ausgeführt ist und somit ebenfalls in ihrer Höhe a verstellbar ist. Diese Klappe 6 kann frei schwingend und/oder befestigbar ausgeführt sein.

Der durch die Düse 4 angesaugte Luftstrom strömt auf verschiedenen Wegen durch die Vorrichtung. Die erfindungsgemäße Vorrichtung ist jedoch so ausgelegt, daß der Hauptteil des Luftstromes durch den Spalt 7 zwischen der ersten Fördereinrichtung 1 und der weiteren Fördereinrichtung 3 zugeführt wird. Es ist jedoch offensichtlich, daß auch gewisse Luftströme unmittelbar unter den Klappen 5 und 6 in die Düse 4 einströmen, durch die Verstellbarkeit dieser Klappen 5 und 6 sollen diese Luftströme jedoch relativ gering gehalten werden. Eine weitere Möglichkeit für die Luftströmung ist dadurch gegeben, daß die Fördereinrichtungen 1 und 3 in an sich bekannter Weise luftdurchlässig ausgeführt sind. Dies kann entweder dadurch geschehen, daß es sich um Schwingsiebe handelt oder es werden im Fall von Förderrutschen Belüftungsschlitze vorgesehen, dadurch wird erzwungen das ein gewisser Luftstrom auch durch den auf der Fördereinrichtung 1 befindlichen Schüttgutstrom hindurchtritt und diesen auflockert.

## Patentansprüche

1. Vorrichtung zum Absaugen von Fremdkörpern aus einem zu behandelnden Schüttgutstrom mit einer Fördereinrichtung (1) zum Transport des Schüttgutstromes und einer Düse (4) zum Absaugen der Fremdkörper, die im eine Abwurfzone aufweisenden Übergangsbereich der Fördereinrichtung (1) auf eine weitere Fördereinrichtung (3) zum Transport des abgeworfenen Schüttgutstromes vorgesehen ist, **dadurch gekennzeichnet**, daß die Abwurfzone durch eine einen schanzenartig ansteigenden Bereich der den zu behandelnden Schüttgutstrom führenden Fördereinrichtung (1) abschließende Abwurfkante (2) gebildet ist und die Düse (4) auf der Seite des ankommenden Schüttgutstromes eine an sich bekannte in ihrer Höhe veränderliche Klappe (5) aufweist.

2. Vorrichtung nach Anspruch 1, **dadurch gekennzeichnet**, daß die Düse (4) auf der Seite des abtransportierten Schüttgutstromes eine schwenkbare Klappe (6) aufweist.

3. Vorrichtung nach Anspruch 1 oder 2, **dadurch gekennzeichnet**, daß die vorzugsweise als Förderband ausgebildete weitere Fördereinrichtung unter die erste Fördereinrichtung ragt.

## Claims

1. An apparatus for sucking off impurities from a stream of bulk material to be treated, with a conveying device (1) for conveying the stream of bulk material and a nozzle (4) for sucking off the impurities which is provided in a transitional zone, which has an ejection zone, from the conveying device (1) to a further conveying device (3) for conveying the ejected stream of bulk material, characterized in that the ejection zone is formed by an ejection edge (2) ending the conveying device (1) which guides the stream of bulk material and comprises a jump-like rising zone and that the nozzle (4) is provided with a height-variable flap (5) which is known per se on the side of the arriving stream of bulk material.

2. An apparatus as claimed in claim 1, characterized in that the nozzle (4) is provided with a swivellable flap (6) on the side of the stream of bulk material which is carried off.

3. An apparatus as claimed in claim 1 or 2, characterized in that the conveying device which is preferably arranged as a conveyor belt projects below the first conveying device.

## Revendications

1. Dispositif d'extraction par aspiration de matières étrangères, à partir d'un courant de matières en vrac à traiter, comprenant un convoyeur (1) pour le transport du courant de matières en vrac, et une tuyère (4) pour l'extraction par aspiration des corps étrangers, qui est prévu dans une zone de transition comportant une zone de déchargement du convoyeur, au-dessus d'un convoyeur supplémentaire (3) permettant le transport du courant de matières en vrac déchargé, caractérisé en ce que la zone de déchargement est constituée par un rebord de déchargement (2) séparant une zone montante du convoyeur (1) acheminant le courant de matières en vrac à traiter, et en ce que la tuyère (4) présente, du côté du courant de matières en vrac arrivant, un clapet (5) connu en soi et variable dans sa hauteur.

2. Dispositif selon la revendication 1, caractérisé en ce que la tuyère (4) présente, sur le côté du courant de matières en vrac transporté au loin, un clapet pivotant (6).

3. Dispositif selon la revendication 1 ou 2, caractérisé en ce que le convoyeur supplémentaire, réalisé de préférence comme un convoyeur à bandes, s'étend au-dessous du premier convoyeur.
